# EUROPÄISCHE PATENTSCHRIFT

(11) **EP 1 992 054 B1**
(45) Veröffentlichungstag und Bekanntmachung des Hinweises auf die Patenterteilung: **28.04.2010**
(21) Anmeldenummer: 06723185.2
(22) Anmeldetag: 03.03.2006
(51) Int. Cl.: H02G 11/02, B65H 75/42, B08B 3/02

(54) **VORRICHTUNG ZUM AUFWICKELN EINES ELEKTROKABELS**
APPARATUS FOR WINDING AN ELECTRICAL CABLE
DISPOSITIF POUR ENROULER UN CABLE ELECTRIQUE

(43) Veröffentlichungstag der Anmeldung: 19.11.2008
(73) Patentinhaber: Alfred Kärcher GmbH & Co. KG, 71364 Winnenden (DE)
(72) Erfinder: KLÖPFER, Jürgen, 71576 Burgstetten (DE); ERDMANN, Jürgen, 73614 Schorndorf (DE)
(74) Vertreter: Karrais, Martin
(86) Internationale Anmeldenummer: PCT/EP2006/001940
(87) Internationale Veröffentlichungsnummer: WO 2007/101449

(56) Entgegenhaltungen:
- WO-A-2004/069436
- DE-A1- 1 590 578
- US-A- 1 747 411
- US-A- 2 612 569
- US-A- 3 167 161
- US-A- 3 374 319

## Beschreibung

Die Erfindung betrifft eine Vorrichtung zum Aufwickeln eines Elektrokabels mit einer Kabeltrommel, auf die das Elektrokabel aufwickelbar ist, und mit einem Tragkörper, wobei der Tragkörper eine Tragplatte aufweist, von der ein Tragzapfen absteht, an dem die Kabeltrommel um eine Drehachse drehbar gelagert ist, und wobei zwischen der Tragplatte und der Kabeltrommel mindestens ein Schleifring und zumindest ein diesen kontaktierender Schleifkontakt angeordnet sind, die relativ zueinander um die Drehachse verdrehbar sind und die mit dem Elektrokabel bzw. einem Verbindungskabel elektrisch verbunden sind.

Derartige Wickelvorrichtungen kommen zur Aufbewahrung eines Elektrokabels zum Einsatz, das auf die Kabeltrommel aufwickelbar ist. Am freien Ende des Elektrokabels ist üblicherweise ein Anschlußstecker gehalten, so dass das Elektrokabel an eine Steckdose angeschlossen werden kann. Das dem Anschlußstecker abgewandte Ende des Elektrokabels steht über den mindestens einen Schleifring und den Schleifkontakt, der den Schleifring kontaktiert, mit einem Verbindungskabel in elektrischer Verbindung, das beispielsweise an die Motorpumpeneinheit eines Hochdruckreinigungsgerätes angeschlossen werden kann. Dies gibt die Möglichkeit, das Elektrokabel zur Aufbewahrung des Hochdruckreinigungsgerätes aufzuwickeln. Soll das Hochdruckreinigungsgerät zum Einsatz kommen, so kann das Elektrokabel in der gewünschten Länge von der Kabeltrommel abgewickelt werden, um das Hochdruckreinigungsgerät an die Steckdose anzuschließen.

Hochdruckreinigungsgeräte mit einer Wickelvorrichtung sind beispielsweise aus der DE 198 51 847 A1 bekannt. Diese Wickelvorrichtung weist keine Schleifringe und keine zugeordneten Schleifkontakte auf, sondern das Elektrokabel ist einstückig mit dem Verbindungskabel verbunden und wird mittels einer rotierenden Trommel um einen Spulenkörper herumgewickelt.

Wickelvorrichtungen mit Schleifkontakten sind aus der US-Patentschrift Nr. 1,288,511 bekannt. Hierbei ist die Kabeltrommel in einem geschlossenen Gehäuse drehbar gelagert, das die Kabeltrommel vollständig umgibt. Dies hat den Vorteil, dass die Kabeltrommel und der Tragkörper vor Spritzwasser geschützt sind. Allerdings kann es bei Einsatz der Kabeltrommel zur Energieversorgung leistungsstarker Hochdruckreinigungsgeräte zu einer Überhitzung der Kabeltrommel kommen. Dies ist vor allem dann zu befürchten, wenn das Elektrokabel während des Betriebs des Hochdruckreinigungsgerätes nur unvollständig von der Kabeltrommel abgewickelt ist.

Auch aus dem Dokument US-A-1,747,411 ist eine Kabeltrommel bekannt, die von einem Kabeltrommelgehäuse umgeben ist. Seitlich neben dem Kabeltrommelgehäuse ist ein Anschlussgehäuse angeordnet, das Schleifringe und -kontakte umgibt und das ein Ende des Elektrokabels aufnimmt sowie ein Ende eines Verbindungskabels. Das Elektrokabel ist mit den Schleifringen verbunden und das Verbindungskabel ist mit den Schleifkontakten verbunden.

Im Dokument US-A-3,374,319 ist eine Kabeltrommel beschrieben mit einem separaten Anschlussgehäuse, das die Schleifringe und -kontakte umgibt. Die Kabeltrommel ist zwischen zwei Tragwänden eines Tragkörpers drehbar gelagert und das Anschlussgehäuse ist an der der Kabeltrommel abgewandten Außenseite einer Tragwand positioniert.

Aus dem Dokument US-A-3,167,161 ist eine Kabeltrommel bekannt, bei der die Schleifringe und -kontakte innerhalb der Kabeltrommel angeordnet sind und einen Tragzapfen in Umfangsrichtung umgeben, an dem die Kabeltrommel drehbar gelagert ist. Ähnliche Kabeltrommeln mit innenliegenden Schleifkontakten und -ringen sind auch aus den Dokumenten US-A-2,612,569 und DE-A-1590578 bekannt.

Aufgabe der Erfindung ist es, eine Wickelvorrichtung der eingangs genannten Art derart weiterzubilden, dass sie zur Energieversorgung leistungsstarker Hochdruckreinigungsgeräte zum Einsatz kommen kann, ohne dass die Gefahr einer Überhitzung der Kabeltrommel besteht.

Diese Aufgabe wird bei einer Vorrichtung der eingangs genannten Art erfindungsgemäß dadurch gelöst, dass die Tragplatte und die Kabeltrommel zwischen sich einen Kontaktraum definieren, der den mindestens einen Schleifring und den mindestens einen Schleifkontakt aufnimmt und der mit Hilfe einer Dichtungseinrichtung spritzwasserdicht abgedichtet ist.

Durch die Bereitstellung des vor Spritzwasser geschützten Kontaktraumes, in dem der mindestens eine Schleifring und der mindestens eine Schleifkontakt angeordnet ist, kann ein die Kabeltrommel vollständig umgebendes Gehäuse entfallen, ohne dass die Gefahr besteht, dass der mindestens eine Schleifring und der mindestens eine Schleifkontakt durch Spritzwasser beeinträchtigt werden. Dies hat den Vorteil, dass Abwärme, die sich bei Einsatz der erfindungsgemäßen Wickelvorrichtung bei leistungsstarken Hochdruckreinigungsgeräten im Bereich der Kabeltrommel entwickelt, auf einfache Weise abgeführt werden kann. Die Gefahr einer Überhitzung der Kabeltrommel kann dadurch gering gehalten werden.

Die erfindungsgemäße Wickelvorrichtung eignet sich insbesondere zum Einsatz bei Hochdruckreinigungsgeräten, wobei die Wickelvorrichtung innerhalb des Gehäuses des Hochdruckreinigungsgerätes angeordnet werden kann.

Der Kontaktraum, der den mindestens einen Schleifring und den mindestens einen Schleifkontakt aufnimmt, ist mittels einer Dichtungseinrichtung vor Spritzwasser geschützt. Die Dichtungseinrichtung weist vorzugsweise eine Labyrinthdichtung auf. Dies ermöglicht einen effektiven Spritzwasserschutz, ohne dass zusätzliche Dichtungselemente, beispielsweise O-Ringe zum Einsatz kommen müssen.

Bei einer vorteilhaften Ausführungsform wird die Labyrinthdichtung von zumindest zwei ringförmigen, konzentrisch zur Drehachse angeordneten und ineinander eingreifenden Dichtungsgliedern ausgebildet, wobei ein erstes Dichtungsglied an die Kabeltrommel und ein zweites Dichtungsglied an die Tragplatte angeformt ist. Kabeltrommel bzw. Tragplatte und zugeordnetes Dichtungsglied sind somit einstückig miteinander verbunden. Dadurch kann die Montage der erfindungsgemäßen Wickelvorrichtung vereinfacht werden.

Von Vorteil ist es, wenn eines der beiden Dichtungsglieder als Ringnut und das andere Dichtungsglied als in die Ringnut eintauchender Ringkragen ausgestaltet ist. Die Ringnut weist zwei zueinander beabstandete Nutwände auf, die zwischen sich den Ringkragen aufnehmen. Hierbei ist es von Vorteil, wenn zumindest eine Nutwand flächig am Ringkragen anliegt, denn dadurch kann auf konstruktiv einfache Weise ein besonders wirksamer Spritzwasserschutz erzielt werden.

Eine besonders einfache Montage der Wickelvorrichtung wird bei einer vorteilhaften Ausführungsform dadurch erzielt, dass der Ringkragen und die Ringnut koaxial zur Drehachse ausgerichtet sind. Der Ringkragen kann somit in axialer Richtung bezogen auf die Drehachse der Kabeltrommel in die Ringnut eingesetzt werden.

Vorzugsweise umgibt die Labyrinthdichtung den Kontaktraum in Umfangsrichtung, so dass dieser radial außenseitig von der Labyrinthdichtung gegen Spritzwasser geschützt ist.

Es kann auch vorgesehen sein, dass der Kontaktraum radial innenseitig von einer Labyrinthdichtung begrenzt ist. Außerdem kann vorgesehen sein, dass sowohl radial außenseitig als auch radial innenseitig am Kontaktraum eine Labyrinthdichtung angeordnet ist.

Bei einer bevorzugten Ausführungsform umfasst die Labyrinthdichtung eine konzentrisch zur Drehachse ausgerichtete erste Ringwand, die von einer zweiten Ringwand formschlüssig umgeben ist.

Günstig ist es, wenn die erste Ringwand an die Tragplatte und die zweite Ringwand an die Kabeltrommel angeformt ist. Tragplatte und Kabeltrommel können beispielsweise als Spritzgussteile ausgestaltet sein, die jeweils einstückig mit einer Ringwand verbunden sind.

Alternativ oder ergänzend zu einer Labyrinthdichtung kann die Dichtungseinrichtung auch mindestens einen elastomeren Dichtring aufweisen, der an einer Dichtfläche spritzwasserdicht anliegt, wobei der Dichtring und die Dichtfläche relativ zueinander um die Drehachse der Kabeltrommel verdrehbar sind. So kann beispielsweise vorgesehen sein, dass der Kontaktraum radial außenseitig von einem Dichtring begrenzt ist.

Dichtring und Dichtfläche können relativ zueinander verdreht werden. Hierbei ist es günstig, wenn der Dichtring in radialer Richtung zwischen der Dichtfläche und einer Haltefläche eingespannt ist. Insbesondere kann vorgesehen sein, dass die Dichtfläche den Dichtring in Umfangsrichtung umgibt.

Der Dichtring weist bei einer vorteilhaften Ausführungsform eine Dichtlippe auf, die gleitend an der Dichtfläche anliegt. Dies ermöglicht es, die Dichtfläche relativ zum Dichtring zu verdrehen, ohne dass große Reibungskräfte zu überwinden sind, wobei jedoch eine spritzwasserdichte Anlage des Dichtrings an der Dichtfläche gewährleistet ist.

Die Dichtfläche kann beispielsweise an der Kabeltrommel angeordnet sein und der Dichtring kann an der Tragplatte gehalten sein.

Über die konstruktive Ausgestaltung der Kabeltrommel wurden bisher keine näheren Angaben gemacht. Bei einer bevorzugten Ausführungsform weist die Kabeltrommel eine erste und eine zweite Trommelscheibe auf, die über eine koaxial zur Drehachse ausgerichtete Trommelhülse miteinander verbunden sind und die zwischen sich einen Wickelbereich zur Aufnahme des Elektrokabels definieren, wobei der Kontaktraum auf der dem Wickelbereich abgewandten Außenseite der ersten Trommelscheibe angeordnet ist. Der Wickelbereich ist dadurch zur Abgabe von Abwärme außenseitig zugänglich, insbesondere kann er einer Luftströmung ausgesetzt werden, um die gegebenenfalls auftretende Abwärme wirksam abführen zu können. Trotz der Zugänglichkeit des Wickelbereiches ist durch die spritzwassergeschützte Ausgestaltung des neben dem Wickelbereich angeordneten Kontaktraumes gewährleistet, dass der mindestens eine Schleifring und der mindestens eine Schleifkontakt vor Spritzwasser geschützt sind.

Um eine besonders wirksame Kühlung des Wickelbereiches zu erzielen, ist bei einer vorteilhaften Ausführungsform zumindest eine Trommelscheibe mit mindestens einer Kühlluftöffnung versehen. Dies ermöglicht es zum Beispiel, Kühlluft in radialer Richtung dem Wickelbereich zuzuführen und diese dann in axialer Richtung bezogen auf die Drehachse der Kabeltrommel aus dem Wickelbereich herauszuführen.

Alternativ oder ergänzend kann vorgesehen sein, dass die Trommelhülse, die den Wickelbereich radial innenseitig begrenzt, mindestens eine Kühlluftöffnung aufweist, so dass Kühlluft über die Trommelhülse aus dem Wickelbereich herausgeführt werden kann.

Bei einer vorteilhaften Ausführungsform umgibt die Trommelhülse eine Lagerhülse, die am Tragzapfen drehbar gelagert und mit mindestens einer Trommelscheibe verbunden ist, wobei zwischen der Trommelhülse und der Lagerhülse ein Ringraum angeordnet ist, der einen Endbereich des Elektrokabels aufnimmt. Bevorzugt ist die Lagerhülse an mindestens eine Trommelscheibe angeformt.

Im Ringraum zwischen der Trommelhülse und der Lagerhülse kann das üblicherweise mehrere Adern aufweisende Elektrokabel aufgetrennt werden, so dass beispielsweise zwei Adern jeweils an einen Schleifring angeschlossen werden können, der im Kontaktraum positioniert ist und von mindestens einem Schleifkontakt kontaktiert wird. Die Schleifkontakte können mit den Adern des Verbindungskabels verbunden sein.

Günstig ist es, wenn die Trommelhülse ein elektrisches Verbindungselement umgibt, das mit einem Ende an eine Ader des Elektrokabels und mit dem anderen Ende an einen koaxial zur Drehachse ausgerichteten Kontaktstift anschließbar ist. An den Kontaktstift kann ein Schutzleiter des Verbindungskabels angeschlossen werden. Der Kontaktstift kann beispielsweise innerhalb des Tragzapfens verlaufen. Der Tragzapfen kann hierzu hohl ausgestaltet sein.

Bei einer vorteilhaften Ausführungsform ist das Verbindungselement als Spiralfeder ausgebildet. Die Spiralfeder kann einerseits an den Kontaktstift und andererseits an eine Ader des Elektrokabels angeschlossen sein. Die Spiralfeder kann durch Verdrehen der Kabeltrommel aufgewickelt bzw. abgewickelt werden, ohne dass dadurch die elektrische Verbindung zwischen der einen Ader des Elektrokabels und dem zentral angeordneten Kontaktstift beeinträchtigt wird.

Von besonderem Vorteil ist es, wenn die Wickelvorrichtung ein Federelement aufweist, das die Kabeltrommel beim Abwickeln des Elektrokabels mit einer Rückstellkraft beaufschlagt. Dadurch kann das Elektrokabel selbsttätig aufgewickelt werden. Beim Abwickeln des Elektrokabels kann dieses entgegen der Wirkung des Federelementes von der Kabeltrommel abgezogen werden, wobei die Kabeltrommel in Drehung versetzt wird.

Das Federelement ist vorzugsweise als Rollfeder ausgebildet. Dies ermöglicht eine besonders kompakte Ausgestaltung er Wickelvorrichtung .

Günstig ist es, wenn die Rollfeder auf einen drehbar an der Tragplatte gelagerten Spulenkörper aufgewickelt ist. Die Rollfeder kann mit einem ersten Ende am Spulenkörper und mit einem zweiten Ende an der Kabeltrommel festgelegt werden. Wird die Kabeltrommel in Drehung versetzt, so wird die Rollfeder vom Spulenkörper entgegen der Federkraft der Rollfeder abgewickelt und auf eine Federhaltung der Kabeltrommel aufgewickelt. Wird die Kabeltrommel wieder freigegeben, so rollt sich die Rollfeder selbsttätig auf den Spulenkörper auf, wobei die Kabeltrommel verdreht und dadurch das Elektrokabel aufgewickelt wird.

Bei einer vorteilhaften Ausführungsform trägt die Tragplatte auf ihrer der Kabeltrommel abgewandten Seite eine Stirnplatte, wobei das Federelement zwischen der Tragplatte und der Stirnplatte angeordnet ist. Tragplatte und Stirnplatte definieren bei einer derartigen Ausgestaltung zwischen sich einen Federraum, der das Federelement, insbesondere die Rollfeder, aufnimmt.

Die Erfindung betrifft auch ein Hochdruckreinigungsgerät mit einem Gehäuse, das eine Motorpumpeneinheit mit einem Lüfter aufnimmt und Einlassöffnungen zum Einsaugen von Kühlluft und Auslassöffnungen zum Abgeben der Kühlluft aufweist. Um das Hochdruckreinigungsgerät derart auszubilden, dass eine leistungsstarke Motorpumpeneinheit zum Einsatz kommen kann und dass dennoch ein mit der Motorpumpeneinheit verbundenes Elektrokabel auf einfache Weise aufgewickelt werden kann, wird erfindungsgemäß vorgeschlagen, dass das Hochdruckreinigungsgerät eine Wickelvorrichtung der voranstehend erläuterten Art aufweist, wobei die Vorrichtung innerhalb des Gehäuses des Hochdruckreinigungsgerätes angeordnet ist.

Wie bereits erläutert, ist bei der erfindungsgemäßen Wickelvorrichtung sichergestellt, dass der mindestens eine Schleifring und der mindestens eine Schleifkontakt vor Spritzwasser geschützt sind, und dass dennoch im Bereich der Kabeltrommel auftretende Abwärme auf einfache Weise abgeführt werden kann. Dies gibt die Möglichkeit, die Wickelvorrichtung innerhalb des Gehäuses des Hochdruckreinigungsgerätes anzuordnen. Das erfindungsgemäße Hochdruckreinigungsgerät zeichnet sich durch eine kompakte Bauform aus und die Wickelvorrichtung ist vor mechanischen Beeinträchtigungen geschützt. Das freie Ende des Elektrokabels, an dem ein Anschlußstecker angeordnet sein kann, kann über eine Öffnung aus dem Gehäuse des Hochdruckreinigungsgerätes herausgeführt werden, und innerhalb des Gehäuses kann das Elektrokabel aufbewahrt werden, indem es auf die Kabeltrommel aufgewickelt wird.

Von besonderem Vorteil ist es, wenn die erfindungsgemäße Wickelvorrichtung im Strömungsweg der Kühlluft zwischen der Motorpumpeneinheit und den Auslassöffnungen angeordnet ist. Insbesondere der Wickelbereich der Kabeltrommel kann dadurch der Kühlluft ausgesetzt werden, um auftretende Abwärme zuverlässig abführen zu können.

Es kann beispielsweise vorgesehen sein, dass die Wickelvorrichtung seitlich neben der Hochdruckpumpe der Motorpumpeneinheit angeordnet ist. Kühlluft, die der Motorpumpeneinheit über die Einlassöffnungen des Gehäuses zugeführt wird, kann zunächst entlang des Elektromotors der Motorpumpeneinheit geführt werden, insbesondere kann sie durch ein Motorgehäuse hindurch geführt werden, und anschließend kann die Kühlluft an der Hochdruckpumpe entlang geführt werden, so dass sie auf die seitlich neben der Hochdruckpumpe angeordnete Wickelvorrichtung trifft und diese kühlen kann. Anschließend kann die Kühlluft über die Auslassöffnungen aus dem Gehäuse herausgeführt werden. Hierbei ist es jeweils von Vorteil, wenn unterhalb der Wickelvorrichtung Auslassöffnungen angeordnet sind.

Die nachfolgende Beschreibung bevorzugter Ausführungsformen der Erfindung dient im Zusammenhang mit der Zeichnung der näheren Erläuterung. Es zeigen:
- Figur 1:: eine Schnittansicht eines erfindungsgemäßen Hochdruckreini- gungsgerätes mit einer erfindungsgemäßen Wickelvorrichtung;
- Figur 2:: eine Schnittansicht einer ersten Ausführungsform der Wickelvor- richtung aus Figur 1;
- Figur 3:: eine teilweise aufgetrennte Vorderansicht der Wickelvorrichtung aus Figur 1;
- Figur 4:: eine Rückansicht der Wickelvorrichtung aus Figur 1;
- Figur 5:: eine vergrößerte Darstellung von Detail A aus Figur 2 und
- Figur 6:: eine vergrößerte Darstellung entsprechend Figur 5 einer zweiten Ausführungsform einer erfindungsgemäßen Wickelvorrichtung.

In Figur 1 ist schematisch ein erfindungsgemäßes Hochdruckreinigungsgerät 10 dargestellt mit einem Gehäuse 11, das eine Motorpumpeneinheit 12 mit einem Elektromotor 13 und einer Hochdruckpumpe 14 umgibt. Der Hochdruckpumpe 14 kann in üblicher Weise über ein Saugeinlass Reinigungsflüssigkeit, vorzugsweise Wasser, zugeführt werden, das von der Hochdruckpumpe unter Druck gesetzt und über einen Druckauslass 16 abgegeben werden kann. Dies ermöglicht es, die unter Druck gesetzte Reinigungsflüssigkeit auf eine Fläche zu richten, um diese zu reinigen.

Um den Elektromotor 13 mit eine Spannungsquelle, beispielsweise einer Steckdose, zu verbinden, umfasst das Hochdruckreinigungsgerät 10 ein Elektrokabel 18, das auf eine Kabeltrommel 20 einer innerhalb des Gehäuses 11 angeordneten erfindungsgemäßen Wickelvorrichtung 19 aufgewickelt werden kann.

Das Gehäuse 11 weist dem Elektromotor 13 benachbart eine Vielzahl von Einlassöffnungen 22 auf, über die Kühlluft in das Innere des Gehäuses 11 einströmen kann. Außerdem weist das Gehäuse 11 Auslassöffnungen 23 auf, die unterhalb der Kabeltrommel 20 angeordnet sind.

Die Motorpumpeneinheit 12 weist einen an sich bekannten und deshalb in der Zeichnung nicht dargestellten Lüfter auf, so dass über die Einlassöffnungen 22 Kühlluft in das Gehäuseinnere eingesaugt werden kann. Die Kühlluft wird dann durch ein Motorgehäuse 25 des Elektromotors 13 hindurchgeführt und strömt anschließend an der Hochdruckpumpe 14 entlang. Hierbei trifft sie auf die Wickelvorrichtung 19, insbesondere auf die Kabeltrommel 20, so dass im Bereich der Kabeltrommel auftretende Abwärme zuverlässig abgeführt werden kann. Über die Auslassöffnungen 23 wird die Kühlluft dann aus dem Gehäuse 11 herausgeführt. In Figur 1 ist die Strömungsrichtung der Kühlluft durch die Pfeile 26 veranschaulicht.

Die Wickelvorrichtung 19 ist in den Figuren 2 bis 5 schematisch dargestellt. Zusätzlich zur Kabeltrommel 20 umfasst sie einen Tragkörper 30 mit einem Tragzapfen 32 und einer Tragplatte 34. Die Kabeltrommel 20 ist um eine Drehachse 36 drehbar am Tragzapfen 32 gelagert. Sie umfasst eine erste Trommelscheibe 38 und eine zweite Trommelscheibe 39, die über eine koaxial zur Drehachse 36 ausgerichtete Trommelhülse 40 einstückig miteinander verbunden sind. Die Trommelhülse 40 umgibt eine Lagerhülse 41, die am Tragzapfen 32 anliegt, und ist umgeben von einer Außenhülse 44. Letztere ist einstückig mit den beiden Trommelscheiben 38, 39 verbunden. Zwischen der Außenhülse 44 und der Lagerhülse 41 verlaufen radial ausgerichtete Stege 48.

Die beiden Trommelscheiben 38, 39 definieren zwischen sich einen Wickelbereich 42, der radial außenseitig frei zugänglich ist und radial innenseitig von der Außenhülse 44 begrenzt ist. Zwischen der Trommelhülse 40 und der Lagerhülse 41 ist ein innerer Ringraum 43 angeordnet, der einen Endbereich des Elektrokabels 18 aufnimmt, das im Wickelbereich 42 aufgewickelt werden kann. Zwischen der Außenhülse 44 und der Trommelhülse 40 erstreckt sich ein äußerer Ringraum 45.

Der Tragzapfen 32 steht auf der dem Wickelbereich 42 abgewandten Außenseite der ersten Trommelscheibe 38 über diese hervor. An den Tragzapfen 32 schließt sich in radialer Richtung ein parallel zur ersten Trommelscheibe 32 ausgerichteter zentraler Bereich 46 der Tragplatte 34 an. Der zentrale Bereich 46 ist außenseitig von einer ersten Ringwand 47 umgeben, die konzentrisch zur Drehachse 36 ausgerichtet ist und in die der ersten Trommelscheibe 38 abgewandte Richtung vom zentralen Bereich 46 absteht.

In radialem Abstand zur ersten Ringwand 47 weist die Tragplatte 34 einen koaxial zur ersten Ringwand 47 ausgerichteten Ringkragen 49 auf, der der ersten Trommelscheibe 38 zugewandt ist. Die Tragplatte 34 weist außerdem im Bereich außerhalb des Ringkragens 49 einen Drehzapfen 51 auf, auf dem ein Spulenkörper 52 um eine parallel zur Drehachse 36 ausgerichtete Spulenachse 53 drehbar gelagert ist.

Die erste Ringwand 47 ist formschlüssig von einer zweiten Ringwand 55 umgeben, die an die erste Trommelscheibe 38 angeformt ist. In radialem Abstand zur zweiten Ringwand 55 trägt die erste Trommelscheibe 38 auf ihrer dem Wickelbereich 42 abgewandten Außenseite eine konzentrisch zur zweiten Ringwand 55 ausgerichtete Ringnut 56, in das das freie Ende des Ringkragens 49 eintaucht. Die Ringnut 56 und der Ringkragen 49 bilden eine erste Labyrinthdichtung aus, die einen Kontaktraum 58 zwischen dem zentralen Bereich 46 der Tragplatte 34 und der ersten Trommelscheibe 38 in Umfangsrichtung umgibt. Eine zweite Labyrinthdichtung wird von der ersten Ringwand 47 und der zweiten Ringwand 55 ausgebildet, die den Kontaktraum 58 ebenfalls in Umfangsrichtung umgeben.

Der Kontaktraum 58 nimmt zwei konzentrisch zur Drehachse 36 ausgerichtete Schleifringe 61, 62 auf, sowie die Schleifringe 61, 62 kontaktierende Schleifkontakte 63, 64, 65, 66. Die Schleifringe 61 und 62 sind an der Außenseite der ersten Trommelscheibe 38 festgelegt und die Schleifkontakte 63, 64, 65 66 sind an der der ersten Trommelscheibe 38 zugewandten Seite des zentralen Bereiches 46 der Tragplatte 34 gehalten. Die Schleifkontakte 63, 64 gleiten bei Drehung der Kabeltrommel 20 am Schleifring 61 entlang und die Schleifkontakte 65, 66 gleiten bei Drehung der Kabeltrommel 20 am Schleifring 62 entlang. An die Schleifringe 61, 62 ist jeweils eine in der Zeichnung nicht dargestellte Ader des Elektrokabels 18 angeschlossen. Die entsprechenden Adern werden hierbei durch den inneren Ringraum 43 hindurchgeführt und sind mittels Zugentlastungen (nicht dargestellt) im inneren Ringraum 43 festgelegt. Die Verbindung der Adern mit den Schleifringen 61 bzw. 62 erfolgt dergestalt, dass die erste Trommelscheibe 38 zwei in der Zeichnung nicht dargestellte Durchgangsöffnungen aufweist, über die der Kontaktraum 58 mit dem inneren Ringraum 43 verbunden ist. Die Durchgangsöffnungen werden jeweils von einer Kontaktfahne durchgriffen, die mit einem Schleifring 61 bzw. 62 verbunden ist und die in den inneren Ringraum 43 eintaucht. Innerhalb des inneren Ringraums 43 ist auf die jeweilige Kontaktfahne ein Stecker aufgesteckt, der eine Ader des Elektrokabels 18 mit der Kontaktfahne verbindet. Die Durchgangsöffnungen sind mittels einer Kabeltülle (Schrumpfschlauch) spritzwassergeschützt abgedichtet, die den Stecker, das an den Stecker anschlieβende Endstück der jeweiligen Ader des Elektrokabels 18 sowie einen die jeweilige Durchgangsöffnung in Umfangsrichtung begrenzenden Stutzen, der von der ersten Trommelscheibe 38 in den inneren Ringraum 43 absteht, umgibt. Die spritzwassergeschützte Verbindung zwischen innerem Ringraum 43 und Kontaktraum 58 stellt sicher, dass die Schleifkontakte 61, 62 auf einfache Weise mit den Adern des Elektrokabels 18 verbunden werden können, ohne dass die Gefahr besteht, dass Spritzwasser über den inneren Ringraum 43 in den Kontaktraum eindringen kann.

Die Tragplatte 34 wird auf ihrer der Kabeltrommel 20 abgewandten Seite von einer Stirnplatte 68 abgedeckt, und zwischen die Stirnplatte 68 und die Tragplatte 34 ist ein Verbindungskabel 70 hindurchgeführt, das an den Elektromotor 13 angeschlossen ist. Eine erste Ader 71 des Verbindungskabels 70 ist mit einem Kontaktstift 72 verbunden, der durch den Tragzapfen 32 hindurchgeführt und koaxial zur Drehachse 36 ausgerichtet ist. Zwei weitere, in der Zeichnung nicht dargestellte Adern des Verbindungskabels 70 stehen mit den Schleifkontakten 63, 64 bzw. 65, 66 in elektrischer Verbindung. Hierzu kommt eine entsprechende spritzwassergeschützte Verbindung zum Einsatz, wie sie auch zwischen dem inneren Ringraum 43 und dem Kontaktraum 58 zum Anschluss der Adern des Elektrokabels 18 an die Schleifringe 61, 62 vorgesehen ist. Hierzu weist auch der zentrale Bereich 46 der Tragplatte 34 zwei in der Zeichnung nicht dargestellte Durchgangsöffnungen auf, die jeweils von einer mit den Schleifkontakten 63, 64 bzw. 65, 66 verbundenen Kontaktfahne durchgriffen werden. Auf die Kontaktfahnen ist jeweils ein Stecker aufgesteckt, der mit einer Ader des Verbindungskabels 70 verbunden ist, und die Durchgangsöffnungen sind jeweils mittels einer den Endbereich der Ader, den Stekker und einen die Durchgangsöffnung begrenzenden Stutzen umgreifenden Kabeltülle (Schrumpfschlauch) spritzwassergeschützt abgedichtet. Der jeweilige Stutzen (nicht dargestellt) steht vom zentralen Bereich 46 in Richtung der Stirnplatte 68 ab.

Auf seiner der Tragplatte 34 abgewandten Seite trägt der Tragzapfen 32 eine Rückplatte 74, die ein becherförmiges Innenteil 75 und ein das Innenteil 75 in Umfangsrichtung umgebendes, ringförmiges Außenteil 76 umfasst. Das Innenteil 75 nimmt das freie Ende des Tragzapfens 32 auf, und das Außenteil 76 ist von der zweiten Trommelscheibe 39 umgeben, die eine die Rückplatte 74 aufnehmende zentrale Öffnung 77 aufweist.

Die Lagerhülse 41 liegt an der Stirnseite des becherförmigen Innenteils 75 an, und in diesem Anlagebereich ist eine parallel zum Außenteil 76 ausgerichtete Zwischenwand 79 angeordnet, die sich in radialer Richtung bis zur Trommelhülse 40 erstreckt.

Zwischen der Zwischenwand 79 und dem Außenteil 76 ist ein elektrisches Verbindungselement in Form einer Spiralfeder 81 angeordnet, die radial innenseitig über ein in der Zeichnung nicht dargestelltes Verbindungsteil mit dem Kontaktstift 72 verbunden ist, und an deren äußerem Ende eine Ader des Elektrokabels 18 angeschlossen ist. Die Spiralfeder 81 stellt somit in Kombination mit dem Kontaktstift 72 eine elektrisch leitende Verbindung zwischen einer Ader des Elektrokabels 18 und der ersten Ader 71 des Verbindungskabels 70 her. Zwei weitere Adern des Elektrokabels 18 sind über die Schleifringe 61, 62 und die diesen zugeordneten Schleifkontakten 63, 64 bzw. 65, 66 jeweils mit einer weiteren Ader des Verbindungskabels 70 verbunden. Beim Auf- und Abwickeln des Elektrokabels 18 kann somit die Kabeltrommel 20 um die Drehachse 36 verdreht werden, ohne dass dabei die elektrische Verbindung zwischen dem Elektrokabel 18 und dem Verbindungskabel 70 beeinträchtigt wird.

Zum selbsttätigen Aufwickeln des Elektrokabels 18 umfasst die Wickelvorrichtung 19 ein Federelement in Form einer Rollfeder 83, die auf den Spulenkörper 52 aufgewickelt ist. Ein Ende der Rollfeder 83 ist am Spulenkörper 2 festgelegt, und das andere Ende der Rollfeder 83 ist radial außenseitig an der zweiten Ringwand 55 der Kabeltrommel 20 fixiert. Wird die Kabeltrommel 20 um die Drehachse 36 zum Abwickeln des Elektrokabels 18 in einer ersten Drehrichtung um die Drehachse 36 verdreht, so wird die Rollfeder 83 entgegen einer von ihr ausgeübten Federkraft vom Spulenkörper 52 abgewickelt und auf die zweite Ringwand 55 aufgewickelt. Von der Rollfeder 83 wird somit eine elastische Rückstellkraft auf die Kabeltrommel 20 ausgeübt, so dass diese zum Aufwickeln des Elektrokabels 18 mittels der Rollfeder 83 entgegen der ersten Drehrichtung in Drehung versetzt werden kann.

Die zweite Trommelscheibe 39 weist eine Vielzahl von Kühlluftöffnungen 85 auf. Auch die Außenhülse 44 weist Kühlluftöffnungen 86 auf. Dies gibt die Möglichkeit, dem Wickelbereich 42 in radialer Richtung Kühlluft zuzuführen, die anschließend in axialer Richtung über die Kühlluftöffnungen 85 aus dem Wickelbereich 42 herausgeführt werden kann. Außerdem kann Kühlluft aus dem Wickelbereich 42 in radialer Richtung über die Kühlluftöffnungen 86 in den äußeren Ringraum 45 eintreten und aus diesem in axialer Richtung über die Kühlluftöffnungen 85 abgeführt werden. Somit kann innerhalb der Kabeltrommel 20 auftretende Abwärme zuverlässig nach außen abgegeben werden.

Trotz der guten Zugänglichkeit der Kabeltrommel 20 für Kühlluft besteht keine Gefahr, dass die Schleifkontakte 63, 64, 65, 66 und/oder die Schleifringe 61, 62 durch Spritzwasser beeinträchtigt werden. Hierzu kommen bei der in den Figuren 2 bis 5 dargestellten Ausführungsform die Labyrinthdichtungen in Form des Ringkragens 49 und der zugeordneten Ringnut 56 sowie in Form der ersten und zweiten Ringwände 47, 55 zum Einsatz.

In Figur 6 ist schematisch eine zweite Ausführungsform einer insgesamt mit dem Bezugszeichen 89 belegten Wickelvorrichtung dargestellt. Diese ist weitgehend identisch ausgebildet wie die voranstehend erläuterte Wickelvorrichtung 19. Für identische Bauteile werden daher in Figur 6 dieselben Bezugszeichen verwendet wie in den Figuren 2 bis 5 und bezüglich dieser Bauteile wird zur Vermeidung von Wiederholungen auf die voranstehenden Erläuterungen Bezug genommen.

Die Wickelvorrichtung 89 unterscheidet sich von der Wickelvorrichtung 19 dadurch, dass eine zweite Ringwand 91 zum Einsatz kommt, die in radialem Abstand zur ersten Ringwand 47 angeordnet ist. Die der Drehachse 36 zugewandte Innenseite der zweiten Ringwand 91 bildet eine Dichtfläche 92 aus und die der Drehachse 36 abgewandte Außenseite der ersten Ringwand 47 bildet eine Haltefläche 95 aus. Zwischen der zweiten Ringwand 91 und der ersten Ringwand 47 ist ein elastomerer Dichtring 93 angeordnet, der eine Dichtlippe 94 aufweist. Der Dichtring 93 ist an der Haltefläche 95 festgelegt, und das freie Ende der Dichtlippe 94 gleitet bei Drehung der Kabeltrommel 20 um die Drehachse 36 an der Dichtfläche 92 entlang. Der Dichtring 93 bildet somit in Kombination mit der Dichtfläche 92 eine Dichtungseinrichtung aus, die den Kontaktraum 58 der Wickelvorrichtung 89 vor Spritzwasser schützt. Zusätzlich kommt auch bei der Wickelvorrichtung 89 eine Labyrinthdichtung zum Einsatz in Form des Ringkragens 49 und der zugeordneten Ringnut 56, die den Kontaktraum 58 der Wickelvorrichtung 89 ebenfalls vor Spritzwasser schützen.

## Patentansprüche

1. Vorrichtung zum Aufwickeln eines Elektrokabels (18) mit einer Kabeltrommel (20), auf die das Elektrokabel (18) aufwickelbar ist, und mit einem Tragkörper (30), wobei der Tragkörper (30) eine einzige Tragplatte (34) aufweist, von der ein Tragzapfen (32) absteht, an dem die Kabeltrommel (20) um eine Drehachse (36) drehbar gelagert ist, und wobei zwischen der Tragplatte (34) und der Kabeltrommel (20) mindestens ein Schleifring (61, 62) und zumindest ein diesen kontaktierender Schleifkontakt (63, 64; 65, 66) angeordnet sind, die relativ zueinander um die Drehachse (36) verdrehbar sind und die mit dem Elektrokabel (18) bzw. einem Verbindungskabel (70) elektrisch verbunden sind, **dadurch gekennzeichnet, dass** die Tragplatte (34) und die Kabeltrommel (20) zwischen sich einen Kontaktraum (58) definieren, der den mindestens einen Schleifring (61, 62) und den mindestens einen Schleifkontakt (63, 64, 65, 66) aufnimmt und der mit Hilfe einer Dichtungseinrichtung (47, 55; 49, 56; 92, 93) spritzwasserdicht abgedichtet ist.

2. Vorrichtung nach Anspruch 1, **dadurch gekennzeichnet, dass** die Dichtungseinrichtung eine Labyrinthdichtung (49, 56; 47, 55) aufweist.

3. Vorrichtung nach Anspruch 2, **dadurch gekennzeichnet, dass** die Labyrinthdichtung zumindest zwei ringförmige, konzentrisch zur Drehachse (36) angeordnete und ineinander eingreifende Dichtungsglieder (49, 56) aufweist, wobei ein erstes Dichtungsglied (56) an die Kabeltrommel (20) und ein zweites Dichtungsglied (49) an die Tragplatte (34) angeformt ist.

4. Vorrichtung nach Anspruch 3, **dadurch gekennzeichnet, dass** eines der beiden Dichtungsglieder (56) als Ringnut und das andere Dichtungsglied als in die Ringnut (56) eintauchender Ringkragen (49) ausgestaltet ist.

5. Vorrichtung nach Anspruch 4, **dadurch gekennzeichnet, dass** der Ringkragen (49) und die Ringnut (56) koaxial zur Drehachse (36) ausgerichtet sind.

6. Vorrichtung nach einem der Ansprüche 2 bis 5, **dadurch gekennzeichnet, dass** die Labyrinthdichtung zumindest eine konzentrisch zur Drehachse (36) ausgerichtete erste Ringwand (47) umfasst, die von einer zweiten Ringwand (55) formschlüssig umgeben ist.

7. Vorrichtung nach Anspruch 6, **dadurch gekennzeichnet, dass** die erste Ringwand (47) an die Tragplatte (34) und die zweite Ringwand (55) an die Kabeltrommel (20) angeformt ist.

8. Vorrichtung nach einem der voranstehenden Ansprüche, **dadurch gekennzeichnet, dass** die Dichtungseinrichtung mindestens einen elastomeren Dichtring (93) aufweist, der an einer Dichtfläche (92) spritzwasserdicht anliegt, wobei der Dichtring (93) und die Dichtfläche (92) relativ zueinander um die Drehachse (36) der Kabeltrommel (20) verdrehbar sind.

9. Vorrichtung nach Anspruch 8, **dadurch gekennzeichnet, dass** der Dichtring (93) in radialer Richtung zwischen der Dichtfläche (92) und einer Haltefläche eingespannt ist.

10. Vorrichtung nach Anspruch 8 oder 9, **dadurch gekennzeichnet, dass** der Dichtring (93) eine Dichtlippe (94) aufweist, die gleitend an der Dichtfläche (92) anliegt.

11. Vorrichtung nach Anspruch 8, 9 oder 10, **dadurch gekennzeichnet, dass** die Dichtfläche (92) an der Kabeltrommel (20) angeordnet ist, und dass der Dichtring (93) an der Tragplatte (34) gehalten ist.

12. Vorrichtung nach einem der voranstehenden Ansprüche, **dadurch gekennzeichnet, dass** die Kabeltrommel (20) eine erste und eine zweite Trommelscheibe (38, 39) aufweist, die über eine koaxial zur Drehachse (36) ausgerichtete Trommelhülse (49) miteinander verbunden sind und die zwischen sich einen Wickelbereich (42) zur Aufnahme des Elektrokabels (18) definieren, wobei der Kontaktraum (58) auf der dem Wickelbereich (42) abgewandten Außenseite der ersten Trommelscheibe (38) angeordnet ist.

13. Vorrichtung nach Anspruch 12, **dadurch gekennzeichnet, dass** zumindest eine Trommelscheibe (39) Kühlluftöffnungen (85) aufweist.

14. Vorrichtung nach Anspruch 12 oder 13, **dadurch gekennzeichnet, dass** die Trommelhülse (40) eine Lagerhülse (41) umgibt, die am Tragzapfen (32) drehbar gelagert und mit mindestens einer Trommelscheibe (38) verbunden ist, wobei zwischen der Trommelhülse (40) und der Lagerhülse (41) ein Ringraum (43) angeordnet ist, der einen Endbereich des Elektrokabels (18) aufnimmt.

15. Vorrichtung nach Anspruch 12, 13 oder 14, **dadurch gekennzeichnet, dass** die Trommelhülse (40) ein elektrisches Verbindungselement (81) umgibt, das mit einem Ende an eine Ader des Elektrokabels (18) und mit dem anderen Ende an einen koaxial zur Drehachse (36) angeordneten Kontaktstift (72) anschließbar ist.

16. Vorrichtung nach Anspruch 15, **dadurch gekennzeichnet, dass** das Verbindungselement als Spiralfeder (81) ausgestaltet ist.

17. Vorrichtung nach einem der voranstehenden Ansprüche, **dadurch gekennzeichnet, dass** die Vorrichtung (19; 89) ein Federelement (83) aufweist, das die Kabeltrommel (20) beim Abwickeln des Elektrokabels (18) mit einer Rückstellkraft beaufschlagt.

18. Vorrichtung nach Anspruch 17, **dadurch gekennzeichnet, dass** das Federelement als Rollfeder (83) ausgestaltet ist.

19. Vorrichtung nach Anspruch 18, **dadurch gekennzeichnet, dass** die Rollfeder (83) auf einen drehbar an der Tragplatte (34) gelagerten Spulenkörper (52) aufgewickelt ist.

20. Vorrichtung nach Anspruch 17, 18 oder 19, **dadurch gekennzeichnet, dass** die Tragplatte (34) auf der der Kabeltrommel (20) abgewandten Seite eine Stirnplatte (68) trägt, wobei das Federelement (83) zwischen der Tragplatte (34) und der Stirnplatte (68) angeordnet ist.

21. Hochdruckreinigungsgerät mit einem Gehäuse (11), das eine Motorpumpeneinheit (12) mit einem Lüfter aufnimmt und Einlassöffnungen (22) zum Einsaugen von Kühlluft sowie Auslassöffnungen (23) zum Abgeben der Kühlluft aufweist, und mit einer Vorrichtung (19; 89) nach einem der voranstehenden Ansprüche zum Aufwickeln eines mit der Motorpumpeneinheit (12) verbundenen Elektrokabels (18), wobei die Vorrichtung (19; 89) innerhalb des Gehäuses (11) angeordnet ist.

22. Hochdruckreinigungsgerät nach Anspruch 21, **dadurch gekennzeichnet, dass** die Vorrichtung (19; 89) im Strömungsweg der Kühlluft zwischen der Motorpumpeneinheit (12) und den Auslassöffnungen (23) angeordnet ist.

23. Hochdruckreinigungsgerät nach Anspruch 22, **dadurch gekennzeichnet, dass** die Vorrichtung (19; 89) seitlich neben der Hochdruckpumpe (14) der Motorpumpeneinheit (12) angeordnet ist.

## Claims

1. A device for coiling an electric cable (18), having a cable drum (20) onto which the electric cable (18) can be coiled and having a supporting body (30), wherein the supporting body (30) has a single supporting plate (34) from which there projects a supporting journal (32) on which the cable drum (20) is mounted so as to be rotatable about a rotational axis (36), and wherein between the supporting plate (34) and the cable drum (20) there are arranged at least one slip ring (61, 62) and at least one sliding contact (63, 64; 65, 66), contacting the latter, which are rotatable relative to one another about the rotational axis (36) and which are electrically connected to the electric cable (18) and a connecting cable (70) respectively, **characterised in that** the supporting plate (34) and the cable drum (20) define therebetween a contact chamber (58) which receives the at least one slip ring (61, 62) and the at least one sliding contact (63, 64, 65, 66) and which is sealed so as to be impermeable to splash water with the aid of a sealing device (47, 55; 49, 56; 92, 93).

2. A device according to claim 1, **characterised in that** the sealing device has a labyrinth seal (49, 56; 47, 55).

3. A device according to claim 2, **characterised in that** the labyrinth seal has at least two annular sealing members (49, 56) which are arranged to be concentric with the rotational axis (36) and which engage one another, wherein a first sealing member (56) is formed on the cable drum (20) and a second sealing member (49) on the supporting plate (34).

4. A device according to claim 3, **characterised in that** one of the two sealing members (56) is in the form of an annular groove and the other sealing member is in the form of an annular collar (49) projecting into the annular groove (56).

5. A device according to claim 4, **characterised in that** the annular collar (49) and the annular groove (56) are directed so as to be coaxial with the rotational axis (36).

6. A device according to any one of claims 2 to 5, **characterised in that** the labyrinth seal comprises at least one first annular wall (47), directed concentric with the rotational axis (36), which is surrounded by a second annular wall (55) in a positive-locking manner.

7. A device according to claim 6, **characterised in that** the first annular wall (47) is formed on the supporting plate (34) and the second annular wall (55) on the cable drum (20).

8. A device according to any one of the preceding claims, **characterised in that** the sealing device has at least one elastomeric sealing ring (93) resting against a sealing surface (92) in a manner so as to be impermeable to splash water, wherein the sealing ring (93) and the sealing surface (92) are rotatable relative to one another about the rotational axis (36) of the cable drum (20).

9. A device according to claim 8, **characterised in that** the sealing ring (93) is clamped in a radial direction between the sealing surface (92) and a holding surface.

10. A device according to claim 8 or 9, **characterised in that** the sealing ring (93) has a sealing lip (94) which rests against the sealing surface (92) in a sliding manner.

11. A device according to claim 8, 9 or 10, **characterised in that** the sealing surface (92) is arranged on the cable drum (20), and **in that** the sealing ring (93) is held on the supporting plate (34).

12. A device according to any one of the preceding claims, **characterised in that** the cable drum (20) has a first and a second drum disc (38, 39), which are connected to one another via a drum sleeve (49) directed so as to be coaxial with the rotational axis (36) and which define therebetween a winding region (42) to receive the electric cable (18), wherein the contact chamber (58) is arranged on the exterior, facing away from the winding region (42), of the first drum disc (38).

13. A device according to claim 12, **characterised in that** at least one drum disc (39) has cooling-air openings (85).

14. A device according to claim 12 or 13, **characterised in that** the drum sleeve (40) surrounds a bearing sleeve (41) which is rotatably mounted on the supporting journal (32) and which is connected to at least one drum disc (38), wherein an annular space (43) is arranged between the drum sleeve (40) and the bearing sleeve (41) and receives an end region of the electric cable (18).

15. A device according to claim 12, 13 or 14, **characterised in that** the drum sleeve (40) surrounds an electrical connecting element (81) connectable with one end to a conductor of the electric cable (18) and with the other end to a contact pin (72) arranged so as to be coaxial with the rotational axis (36).

16. A device according to claim 15, **characterised in that** the connecting element is in the form of a coil spring (81).

17. A device according to any one of the preceding claims, **characterised in that** the device (19; 89) has a spring element (83) which acts upon the cable drum (20) with a restoring force upon uncoiling of the electric cable (18).

18. A device according to claim 17, **characterised in that** the spring element is in the form of a scroll spring (83).

19. A device according to claim 18, **characterised in that** the scroll spring (83) is coiled onto a spool (52) rotatably mounted on the supporting plate (34).

20. A device according to claim 17, 18 or 19, **characterised in that** the supporting plate (34) bears a front plate (68) on the side facing away from the cable drum (20), wherein the spring element (83) is arranged between the supporting plate (34) and the front plate (68).

21. A high-pressure cleaning apparatus having a housing (11) which receives a motor pump unit (12) with a fan and which has inlets (22) for drawing in cooling air as well as outlets (23) for discharging the cooling air, and having a device (19; 89) according to any one of the preceding claims for coiling an electric cable (18) connected to the motor pump unit (12), wherein the device (19; 89) is arranged within the housing (11).

22. A high-pressure cleaning apparatus according to claim 21, **characterised in that** the device (19; 89) is arranged in the flow path of the cooling air between the motor pump unit (12) and the outlets (23).

23. A high-pressure cleaning apparatus according to claim 22, **characterised in that** the device (19; 89) is arranged laterally alongside the high-pressure pump (14) of the motor pump unit (12).

## Revendications

1. Dispositif pour enrouler un câble électrique (18), ledit dispositif comportant un tambour de câble (20) sur lequel le câble électrique (18) peut être enroulé et un corps de support (30), le corps de support (30) comportant une plaque de support unique (34), de laquelle fait saillie un pivot de support (32) sur lequel le tambour de câble (20) est monté de façon à pouvoir tourner autour d'un axe de rotation (36), et au moins une bague collectrice (61, 62) et au moins un contact frotteur (63, 64 ; 65, 66), qui peuvent tourner l'un par rapport à l'autre autour de l'axe de rotation (36) et qui sont reliés électriquement respectivement au câble électrique (18) et à un câble de liaison (70), étant disposés entre la plaque de support (34) et le tambour de câble (20), **caractérisé en ce que** la plaque de support (34) et le tambour de câble (20) définissent entre eux un espace de contact (58) qui reçoit ladite au moins une bague collectrice (61, 62) et ledit au moins un contact frotteur (63, 64 , 65, 66), et qui est rendu étanche à l'eau projetée à l'aide d'un agencement d'étanchéité (47, 55 ; 49, 56 ; 92, 93).

2. Dispositif selon la revendication 1, **caractérisé en ce que** l'agencement d'étanchéité possède un moyen d'étanchéité en labyrinthe (49, 56 ; 47, 55).

3. Dispositif selon la revendication 2, **caractérisé en ce que** le moyen d'étanchéité en labyrinthe comporte au moins deux éléments d'étanchéité (49, 56) de forme annulaire, disposés concentriquement à l'axe de rotation (36) et s'accrochant l'un dans l'autre, un premier élément d'étanchéité (56) étant conformé sur le tambour de câble (20) et un deuxième élément d'étanchéité (49) étant conformé sur la plaque de support (34).

4. Dispositif selon la revendication 3, **caractérisé en ce que** l'un des deux éléments d'étanchéité (56) est conformé en gorge annulaire, et l'autre élément d'étanchéité est conformé en rebord annulaire (49) plongeant dans la gorge annulaire (56).

5. Dispositif selon la revendication 4, **caractérisé en ce que** le rebord annulaire (49) et la gorge annulaire (56) sont orientés coaxialement à l'axe de rotation (36).

6. Dispositif selon l'une des revendications 2 à 5, **caractérisé en ce que** le moyen d'étanchéité en labyrinthe comporte au moins une première paroi annulaire (47) qui est orientée concentriquement à l'axe de rotation (36), et qui est entourée en complémentarité de formes par une deuxième paroi annulaire (55).

7. Dispositif selon la revendication 6, **caractérisé en ce que** la première paroi annulaire (47) est conformée sur la plaque de support (34) et la deuxième paroi annulaire (55) est conformée sur le tambour de câble (20).

8. Dispositif selon l'une des revendications précédentes, **caractérisé en ce que** l'agencement d'étanchéité comporte au moins une bague d'étanchéité (93) en élastomère, qui porte contre une surface d'étanchéité (92) de façon étanche à l'eau projetée, ladite bague d'étanchéité (93) et ladite surface d'étanchéité (92) pouvant tourner l'une par rapport à l'autre autour de l'axe de rotation (36) du tambour de câble (20).

9. Dispositif selon la revendication 8, **caractérisé en ce que** la bague d'étanchéité (93) est enserrée dans une direction radiale entre la surface d'étanchéité (92) et une surface de retenue.

10. Dispositif selon la revendication 8 ou 9, **caractérisé en ce que** la bague d'étanchéité (93) comporte une lèvre d'étanchéité (94) qui porte à glissement contre la surface d'étanchéité (92).

11. Dispositif selon la revendication 8, 9 ou 10, **caractérisé en ce que** la surface d'étanchéité (92) est disposée sur le tambour de câble (20), et **en ce que** la bague d'étanchéité (93) est retenue sur la plaque de support (34).

12. Dispositif selon l'une des revendications précédentes, **caractérisé en ce que** le tambour de câble (20) possède une première et une deuxième joues de tambour (38, 39), qui sont reliées l'une à l'autre par l'intermédiaire d'un moyeu de tambour (49) orienté coaxialement à l'axe de rotation (36), et qui définissent entre elles une zone d'enroulement (42) destinée à recevoir le câble électrique (18), l'espace de contact (58) étant disposé du côté extérieur, opposé à la zone d'enroulement (42), de la première joue de tambour (38).

13. Dispositif selon la revendication 12, **caractérisé en ce que** au moins une joue de tambour (39) possède des ouvertures d'air de refroidissement (85).

14. Dispositif selon la revendication 12 ou 13, **caractérisé en ce que** le moyeu de tambour (40) entoure un manchon de palier (41), qui est monté sur le pivot de support (32) de façon à pouvoir tourner et qui est relié à au moins une joue de tambour (38), un espace annulaire (43), qui reçoit une partie d'extrémité du câble électrique (18), étant ménagé entre le moyeu de tambour (40) et le manchon de palier (41).

15. Dispositif selon la revendication 12, 13 ou 14, **caractérisé en ce que** le moyeu de tambour (40) entoure un élément de liaison électrique (81), qui peut être raccordé par une extrémité à un brin du câble électrique (18) et par une autre extrémité à une fiche de contact (72) disposée coaxialement à l'axe de rotation (36).

16. Dispositif selon la revendication 15, **caractérisé en ce que** l'élément de liaison est conformé en ressort spiral (81).

17. Dispositif selon l'une des revendications précédentes, **caractérisé en ce que** ledit dispositif (19 ; 89) comporte un élément ressort (83) qui sollicite le tambour de câble (20) avec une force de rappel lors du déroulement du câble électrique (18).

18. Dispositif selon la revendication 17, **caractérisé en ce que** l'élément ressort est conformé en ressort à col de cygne (83).

19. Dispositif selon la revendication 18, **caractérisé en ce que** le ressort à col de cygne (83) est enroulé sur un corps de bobine (52) qui est monté sur la plaque de support (34) de façon à pouvoir tourner.

20. Dispositif selon la revendication 17, 18 ou 19, **caractérisé en ce que** la plaque de support (34) supporte une plaque frontale (68) du côté opposé au tambour de câble (20), l'élément ressort (83) étant disposé entre la plaque de support (34) et la plaque frontale (68).

21. Appareil de nettoyage à haute pression, comportant un carter (11), qui reçoit une unité moto-pompe (12) dotée d'un ventilateur, et qui possède des ouvertures d'entrée (22) destinées à aspirer de l'air de refroidissement ainsi que des ouvertures de sortie (23) destinées à évacuer l'air de refroidissement, ainsi qu'un dispositif (19 ; 89) selon l'une des revendications précédentes pour enrouler un câble électrique (18) relié à l'unité moto-pompe (12), ledit dispositif (19 ; 89) étant disposé à l'intérieur du carter (11).

22. Appareil de nettoyage à haute pression selon la revendication 21, **caractérisé en ce que** le dispositif (19 ; 89) est disposé sur le trajet d'écoulement de l'air de refroidissement entre l'unité moto-pompe (12) et les ouvertures de sortie (23).

23. Appareil de nettoyage à haute pression selon la revendication 22, **caractérisé en ce que** le dispositif (19 ; 89) est disposé latéralement à côté de la pompe à haute pression (14) de l'unité moto-pompe (12).
